# EUROPÄISCHE PATENTSCHRIFT

(11) **EP 0 124 721 B1**
(45) Veröffentlichungstag und Bekanntmachung des Hinweises auf die Patenterteilung: **10.09.1986**
(21) Anmeldenummer: 84102700.6
(22) Anmeldetag: 13.03.1984
(51) Int. Cl.: H01R 4/24

(54) **Anschlussleiste mit U-förmigen LSA-PLUS-Anschlusskontakten**
Connector with orow of U-shaped "LSA-plus" terminals
Connecteur avec une rangée de terminaux "LSA-PLUS" en forme d'U

(30) Priorität: 09.04.1983 DE 3312754
(43) Veröffentlichungstag der Anmeldung: 14.11.1984
(73) Patentinhaber: KRONE Aktiengesellschaft, D-14167 Berlin (DE)
(72) Erfinder: Gerke, Dieter, D-1000 Berlin 27 (DE); Müller, Manfred, D-1000 Berlin 65 (DE)
(74) Vertreter: Beetz & Partner Patentanwälte

## Beschreibung

Die Erfindung betrifft eine Anschlußleiste zum Anschließen isolierter Drähte an je einem Anschlußkontakt eines löt-, schraub- und abisolierfreien, polytropen Luftspalt- (= LSA-PLUS-) Doppelanschlußkontakt gemäß Oberbegriff des Anspruches 1.

Eine solche Anschlußleiste ist aus der DE-A-2 725 551 bekannt, wobei die U-Form aller Doppelanschlußkontakte in derselben Längsrichtung der Anschlußleiste geöffnet ist. Durch die beim Eindrücken der Drähte in die Kontaktschlitze auftretenden Torsionswirkungen werden unerwünschte Kräfte auf die Anschlußleiste übertragen.

Aus der DE-A-28 04 478 ist eine Anschlußleiste mit etwa Z-förmigen LSA-PLUS-Doppelanschlußkontakten bekannt. Die Z-förmigen LSA-PLUS-Doppelanschlußkontakte sind in Längsrichtung hintereinander angeordnet. Diese LSA-PLUS-Anschlußkontakte weisen zwei aufrechtstehende, zueinander parallele Blattfederschenkel unter einem Winkel von 45° auf zur Längsrichtung, welche einen Schlitz begrenzen, in den die jeweilige Ader hineingedrückt wird. Im eingedrückten Zustand der Ader werden die beiden Schenkel der Blattfedern aus ihrer ursprünglichen Ebene gegeneinander ausgelenkt (Torsionswirkung), so daß diese Schenkel an versetzten Stellen die Drahtisolation durchschneiden und den Draht an je einer der diagonal gegenüberliegenden Innenkanten der beiden Schenkel kontaktieren. Durch diese Torsionswirkung werden ebenfalls Kräfte auf die Anschlußleiste übertragen. Bei der Anordnung nach der DE-A-28 04 478 wirken alle diese Kräfte der Z-förmigen LSA-PLUS-Doppelanschlußkontakte in die gleiche Richtung und haben dadurch eine addierende Wirkung.

Schließlich ist aus der EP-A-0 041 596 eine Anschlußleiste zum Anschließen isolierter Drähte an Doppelkontakt-Anschlußelementen bekannt, die V-förmig ausgebildet und mit quer zur Längsrichtung der Anschlußleiste geöffneter V-Form in der Anschlußleiste angeordnet sind. Dabei sind vorzugsweise zwei Doppelkontakt-Anschlußelemente mit in dieselbe Querrichtung der Anschlußleiste geöffneter V-Form durch eine einstückige Querverbindung zu einem Doppelkontakt-Anschlußelemente-Paar verbunden, wobei die Öffnung der Form V-Form der in Längsrichtung der Anschlußleiste aufeinander folgenden Doppelkontakt-Anschlußelement-Paare abwechselnd in entgegengesetzte Querrichtungen der Anschlußleiste gerichtet ist, so daß sich jeweils die zwei benachbarten Winkelflächen zweier in Längsrichtung aufeinander folgender V-förmiger Anschlußelemente parallel gegenüberliegen.

Aufgabe der Erfindung ist es, bei einer Vorrichtung der eingangs genannten Art die U-förmigen LSA-PLUS-Doppelanschlußkontakte in der Anschlußleiste derart anzuordnen, daß sich die an den einzelnen Anschlußkontakten durch den Anschluß von Adern entstehenden Kräfte gegenseitig aufheben. Eine Krafteinleitung in die Anschlußleiste soll so verhindert werden.

Diese Aufgabe wird durch die Kennzeichnenden Merkmale des Anspruchs 1 gelöst.

So werden die durch den Anschluß der Adern entstehenden Torsionswirkungen gegenseitig aufgehoben und eine Krafteinleitung in die Anschlußleiste vermieden.

Die Erfindung wird anhand des in der Zeichnung dargestellten Ausführungsbeispieles näher erläutert. Es zeigen :
Figur 1 die Draufsicht einer Anschlußleiste mit LSA-PLUS-Doppelanschlußkontakten in bekannter Einbauordnung,
Figur 2 die Draufsicht der Anschlußleiste mit erfindungsgemäß um 180° zueinander verdrehten LSA-PLUS-Doppelanschlußkontakten,
Figur 3 die Kräfte an den LSA-PLUS-Doppelanschlußkontakten beim Einbau nach Fig. 1,
Figur 4 die Kräfte an den LSA-PLUS-Doppelanschlußkontakten beim Einbau nach Fig. 2,
Figur 5 einen LSA-PLUS-Doppelanschlußkontakt.

Wie die Fig. 2 zeigt, sind die LSA-PLUS-Doppelanschlußkontakte 2, 2a hintereinander in Längs-' richtung in der Anschlußleiste 1 angeordnet.

Damit die beim Anschluß der Adern 7 entstehenden Torsionskräfte der einzelnen LSA-PLUS-Anschlußkontakte nicht in die gleiche Richtung wirken, ist jeder zweite U-förmige LSA-PLUS-Doppelanschlußkontakt 2a um 180° um die Verbindungsquerachse verdreht angeordnet. Kräfte von benachbarten Doppelanschlußkontakten 2, 2a wirken dadurch in entgegengesetzter Richtung und addieren sich somit nicht, sondern heben sich gegenseitig auf.

Die Fig. 1 zeigt die Anschlußleiste 1 mit Z-förmigen LSA-PLUS-Doppelanschlußkontakten 2 in herkömmlicher Einbauweise.

Die Fig. 3 zeigt, daß beim herkömmlichen Einbau der LSA-PLUS-Doppelanschlußkontakte 2 die Kräfte 5, 5a (Pfeile) in gleicher Richtung wirken.

Wird dagegen jeder zweite LSA-PLUS-Doppelanschlußkontakt 2a erfindungsgemäß um 180° um die Verbindungsquerachse verdreht, wie die

Fig. 4 zeigt, wirken die Kräfte 5, 5a (Pfeile) in entgegengesetzter Richtung und heben sich gegenseitig auf.

Die Fig. 5 zeigt den erfindungsgemäß verwendeten U-förmigen LSA-PLUS-Doppelanschlußkontakt 2 mit einem Abgriff 6 für ein nicht dargestelltes Überspannungsableitermagazin.

## Patentansprüche

Anschlußleiste zum Anschließen isolierten Drähte an je einem Anschlußkontakt eines löt-, schraub- und abisolierfreien, polytropen Luftspalt- (= LSA-PLUS-) Doppelanschlußkontakt mit zwei von einem U-förmigen Trägerteil schräg zum Trägerteil abgewinkelten Anschlußkontakten (2) aus blattförmigem, federndem Kontaktmaterial mit einem Schlitz, dessen an eine erweiterte Einführöffnung anschließender, von scharfen Kanten begrenzter Hauptteil eine Weite aufweist, die kleiner als die Dicke der metallischen Seele des Drahtes ist, so daß beim eindrücken des Drahtes in den Schlitz die Drahtisolation durchschnitten und eine Kontaktverbindung zwischen dem Draht und dem LSA-PLUS-Anschlußkontakt in einer Anschlußleiste (1) mit mehreren, in Längsrichtung hintereinander angeordneten LSA-PLUS-Doppelanschlußkontakten hergestellt wird, dadurch gekennzeichnet, daß die Schenkel der LSA-PLUS-Doppelanschlußkontakte (2, 2a) derart schräg zum U-förmigen Trägerteil angeordnet sind, daß die Verlängerung der Schenkel sich an einem Punkt der Längsachse der Anschlußleiste (1) treffen, und daß die LSA-PLUS-Doppelanschlußkontakte (2, 2a) in Längsrichtung der Anschlußleiste (1) abwechselnd um 180° um die Verbindungsquerachse verdreht angeordnet sind, so daß zwei benachbarte LSA-PLUS-Doppelanschlußkontake (2, 2a) in der Draufsicht abwechselnd eine X-förmige Gestalt (3) oder eine 0- förmige Gestalt (4) annehmen.

## Claims

A connector block for connecting insulated wires to a respective terminal element of a solder- less, stripless and unscrewed dual terminal having a polytropic air gap (= LSA-PLUS dual terminal), comprising two terminal elements (2) which are offset from a U-shaped base member at an inclination to said base member and which are made of leaf-shaped resilient contact material including a slot whose main portion, which is contiguous with a flared insertion mouth and is defined by sharp edges, has a width that is smaller than the thickness of the metallic core of the wire so that when the wire is urged into the slot the wire insulation will be severed and contact will be made between the wire and the LSA-PLUS terminal in a connector block (1) having a plurality of LSA-PLUS dual terminals disposed serially in longitudinal direction, characterised in that the legs of the LSA-PLUS dual terminals (2, 2a) are disposed at an inclination relative to the U-shaped support member such that the extensions of the legs will meet at a point on the longitudinal axis of the connector block (1), and that the LSA-PLUS dual terminals (2, 2a) are disposed in longitudinal direction of the connector block (1) alternately rotated by 180° about the transverse connecting axis such that two adjacent LSA-PLUS dual terminals (2, 2a) in plan view alternately have X-configuration (3) or 0-configuration (4).

## Revendications

Réglette de connexion pour raccorder des fils isolés, chaque fil étant raccordé à un contact de connexion d'une borne double (dite LSA-PLUS), sans soudure, vissage ou dénudage, à intervalle d'air polytropique, borne qui comprend deux contacts de connexion (2) disposés obliquement par rapport à une pièce de support en U, qui sont en matériau de contact élastique en forme de lame, avec une fente dont la partie principale, délimitée par des arêtes vives et faisant suite à une ouverture d'entrée évasée, possède une largeur plus petite que l'épaisseur du conducteur métallique du fil, de sorte que, lorsque le fil est enfoncé dans la fente, l'isolation du fil est coupée et un contact électrique est établi entre le fil et le contact de connexion LSA-PLUS, lequel se trouve dans une réglette de connexion (1) comportant plusieurs bornes doubles LSA-PLUS, disposées les unes à la suite des autres dans le sens de la longueur de la réglette, caractérisée en ce que les branches des bornes doubles LSA-PLUS (2, 2a) sont disposées obliquement, par rapport à la pièce de support en U, de manière que les prolongements des branches se rejoignent en un point situé sur l'axe longitudinal de la réglette (1) et que les bornes doubles LSA-PLUS (2, 2a) sont disposées en étant tournées alternativement, dans le sens de la longueur de la réglette (1), de 180° autour de l'axe transversal de liaison, de sorte que deux bornes doubles LSA-PLUS (2, 2a), vues en plan, forment alternativement un X (3) et un O (4).
